# FASCICULE DE BREVET EUROPEEN

(11) **EP 2 632 805 B1**
(45) Date de publication et mention de la délivrance du brevet: **24.09.2014**
(21) Numéro de dépôt: 11824267.6
(22) Date de dépôt: 27.10.2011
(51) Int. Cl.: B65B 11/10

(54) **DISPOSITIF ET PROCEDE POUR LE SUREMBALLAGE DE PRODUITS IDENTIQUES OU SIMILAIRES ET L'ENCAISSAGE DES PRODUITS SUREMBALLES**
VORRICHTUNG UND VERFAHREN ZUM EINWICKELN IDENTISCHER ODER ÄHNLICHER PRODUKTE UND ZUR VERPACKUNG DER EINGEWICKELTEN PRODUKTE
DEVICE AND METHOD FOR OVERWRAPPING IDENTICAL OR SIMILAR PRODUCTS AND BOXING THE OVERWRAPPED PRODUCTS

(30) Priorité: 28.10.2010 FR 1058927
(43) Date de publication de la demande: 04.09.2013
(73) Titulaire: Tecma Pack, 77120 Coulommiers (FR)
(72) Inventeur: LAUDET, Gérard, 77510 Rebais (FR)
(74) Mandataire: Derambure, Christian
(86) Numéro de dépôt international: PCT/FR2011/052521
(87) Numéro de publication internationale: WO 2012/056185

(56) Documents cités:
- EP-A1- 1 116 676
- DE-A1- 2 123 991
- DE-A1- 3 301 013
- FR-A1- 2 910 879
- US-A- 4 463 541
- US-A1- 2004 031 236

## Description

L'invention concerne le domaine technique de l'emballage. Plus particulièrement, l'invention se rapporte au domaine du suremballage et de l'encaissage de produits identiques ou similaires constitués en lot.

L'invention s'applique notamment mais de manière non exclusive aux cas des produits laitiers frais, des produits fromagers, des compotes ainsi qu'à tout autre produit de natures ou de destinations diverses mais pouvant être considérés comme identiques ou similaires afin de permettre leur regroupement en lots.

Pour la production de tels lots de produits suremballés, il convient de disposer ou de fabriquer le contenu à emballer, les emballages primaires (pots et opercules) éventuellement agencés en plaquettes et les flans de suremballage individualisés. Puis sont réalisés les produits eux-mêmes, c'est-à-dire que les emballages primaires sont emplis avec le ou les contenus souhaités puis fermés par mise en place des opercules. Puis sont formés les lots de produits par regroupement et éventuellement superposition de ces produits. Puis, autour de chaque lot de produits est disposé un flan de suremballage plié et fermé sur lui-même. Et enfin ces lots de produits suremballés sont disposés dans une caisse en carton ou matériau analogue pour assurer leur conditionnement et leur transport vers les marchés de distribution.

Il est connu de l'état de la technique le document EP-A-1116 676 qui vise une machine de suremballage comprenant un convoyeur apte à recevoir des groupes de produits successifs pour les acheminer depuis une localisation amont vers une localisation aval ; une voie d'avancement le long de laquelle les produits sont acheminés un à un vers ledit convoyeur en étant juxtaposés les uns aux autres ; des moyens de transfert des produits depuis la voie d'avancement vers le convoyeur, aptes à prendre et grouper les produits pour former des lots espacés ; et un transporteur apte d'une part à acheminer un par un des flans de suremballage en carton, posés sensiblement à plat sur le transporteur, vers ledit convoyeur, et à disposer les flans de suremballage sur le convoyeur en regard des lots de produits ; des moyens d'entraînement et des moyens de transfert ; et enfin un dispositif de commande et d'asservissement des moyens d'entraînement, apte à appliquer à chaque moyen d'entraînement un profil de vitesse préprogrammé en fonction du pas et/ou du type de lots souhaités.

Un tel dispositif présente plusieurs inconvénients.

En premier lieu, il nécessite de juxtaposer, les un derrière les autres, une pluralité de postes de travail afin d'assurer les différentes étapes du conditionnement des produits en lots suremballés et la mise en place de ces lots suremballés dans des caisses pour leur manutention. Or, ces postes de travail sont agencés dans la continuité de lignes de production dont la longueur génère des contraintes d'encombrement importantes au sein d'une installation de conditionnement.

En deuxième lieu, ce dispositif rend l'opération de suremballage quasiment obligatoire puisque la disposition en ligne des postes de travail implique que les produits qui n'auraient pas à être suremballés doivent malgré tout traverser les postes de suremballage. Cela génère évident une perte de temps non admissible compte tenu des contraintes imposées pour le conditionnement de certains produits.

Il est également connu du document FR-A-2 910 879 un dispositif pour le suremballage de produits disposés en lots autour desquels sont agencés des flans de suremballage. Ce dispositif comporte un carrousel présentant des réceptacles et quatre postes de travail, répartis autour du carrousel, comportant respectivement des moyens de distribution de flans de suremballages vers les réceptacles, des moyens de chargement des produits dans les réceptacles, des moyens de pliage et/ou de fermeture des flans de suremballage autour des produits afin de former des lots de produits suremballés et des moyens de déchargement des lots suremballés vers des caisses. Cet agencement des postes de travail autour du carrousel a vocation à réduire l'encombre de l'installation par rapport aux dispositifs en ligne tel que celui présenté précédemment.

Toutefois il présente également des inconvénients.

En effet, un tel agencement, compte tenu du positionnement des différents postes de travail autour du carrousel, implique également que les produits passent devant le poste de suremballage même lorsque ces derniers n'ont pas à être suremballés en vue de leur conditionnement et qu'ils pourraient donc s'abstenir d'un passage devant ce poste.

En outre, puisque les postes de travail sont agencés les uns derrière les autres sur la ligne de production, la cadence de cette installation est nécessairement limitée par le poste de travail le plus lent, ce qui ne permet pas d'exploiter pleinement la rapidité des autres postes en tirant parti d'éventuel temps masqués.

Il est également connu de l'état de la technique d'autres dispositifs pour le suremballage de produits disposés en lots, tels que ceux divulgués par les documents US-A1-2004/031236, DE-A1-21 23 991 US-A-4463541 et DE-A1-33 01 013. Mais tout comme les dispositifs présentés ci-avant, ces dispositifs de l'art antérieur n'assurent pas une cadence suffisante.

Dans ce contexte, la présente invention a pour but de proposer un dispositif et un procédé de suremballage exempt de l'une au moins des limitations précédemment évoquées. Plus particulièrement, l'invention a pour but de proposer un dispositif et un procédé de suremballage à encombrement réduit, qui ne nécessite pas nécessairement le passage des lots de produits constitués au sein d'un poste de travail exclusivement dédié au suremballage et qui assure une cadence de production optimisée.

A cet effet, et selon un premier aspect, l'invention concerne un dispositif pour le suremballage de produits identiques ou similaires, et l'encaissage des produits suremballés, comprenant : des moyens d'alimentation en flans de suremballage à plat et des moyens d'alimentation en produits mobiles selon un flux axial entrant, des moyens d'alimentation en caisses vides de produits et des moyens d'évacuation des caisses emplies des produits suremballés, mobiles selon un flux axial sortant ; des moyens de distribution aptes à distribuer, de manière séquentielle, des flans de suremballage à plat depuis les moyens d'alimentation en flans de suremballage jusqu'à des moyens de réception en creux ; des moyens de chargement aptes à charger, de manière séquentielle, des produits depuis les moyens d'alimentation en produits dans les moyens de réception, de manière à constituer des lots préparatoires composés des produits et, autour, des flans de suremballage mis en volume et ouverts ; des moyens de fermeture aptes à refermer, de manière séquentielle, les flans de suremballage mis en volume et ouverts des lots préparatoires de manière à constituer des lots suremballés composés de produits suremballés au moyen des flans de suremballage mis en volume et refermés ; des moyens de déchargement aptes à décharger, de manière séquentielle, les lots suremballés depuis les moyens de réception jusqu'aux caisses alimentées par les moyens d'alimentation en caisses et évacuées, une fois emplies des produits suremballés par les moyens d'évacuation des caisses emplies.

Selon l'invention les moyens de distribution et les moyens de chargement sont regroupés au sein d'un poste de distribution et de chargement des lots préparatoires et les moyens de fermeture et les moyens de déchargement sont regroupés au sein d'un poste de fermeture et de déchargement des lots suremballés ; les moyens de réception comportent une première paire de conformateur-navettes aptes à la mise en volume des flans de suremballage autour des produits pour recevoir les lots préparatoires ; les conformateur-navettes de la première paire sont agencés sur une première voie de distribution et aptes à être déplacés le long de la première voie de distribution en opposition de phase l'un par rapport à l'autre, de sorte que, en fonctionnement lorsque l'un des conformateur-navettes de la première paire est en position dans le poste de distribution et de chargement des lots préparatoires l'autre des conformateur-navettes de la première paire est en position dans le poste de fermeture et de déchargement des lots suremballés et *vice-versa.*

Selon une réalisation, le dispositif comporte le poste de distribution et de chargement des lots préparatoires et le poste de fermeture et de déchargement des lots suremballés uniquement.

Selon une réalisation, le dispositif comprend des moyens de disposition de matière adhésive apte à permettre que de la matière adhésive soit disposée sur une portion des flans de suremballage mis en volume et ouverts de manière à maintenir fermés les lots suremballés comprenant les flans de suremballage mis en volume et refermés.

Dans ce cas, selon une réalisation les moyens de disposition de matière adhésive sont agencés à proximité de la première voie de distribution, entre le poste de distribution et de chargement des lots préparatoires et le poste de fermeture et de déchargement des lots suremballés, de manière à permettre la disposition à la volée de la matière adhésive sur les portions des flans de suremballage mis en volume et ouverts lors des passages de ces flans de suremballage mis en volume et ouverts entre le poste de distribution et de chargement des lots préparatoires et le poste de fermeture et de déchargement des lots suremballés.

Dans ce cas, selon une autre réalisation les moyens de disposition de matière adhésive sont agencés dans le poste de fermeture et de déchargement des lots suremballés, de manière à permettre la disposition de matière adhésive sur les portions des flans de suremballage mis en volume et ouverts lorsque ces flans de suremballage mis en volume et ouverts sont en position dans le poste de fermeture et de déchargement des lots suremballés et avant la mise en oeuvre des moyens de fermeture.

Selon une réalisation, le dispositif comprend des moyens de distribution d'éléments d'information ou d'ornementation aptes à apposer des éléments d'information ou d'ornementation sur une portion des flans de suremballage mis en volume et ouverts.

Dans ce cas, selon une réalisation les moyens de distribution d'éléments d'information ou d'ornementation sont agencés à proximité de la première voie de distribution, entre le poste de distribution et de chargement des lots préparatoires et le poste de fermeture et de déchargement des lots suremballés, de manière à permettre la distribution à la volée des éléments d'information ou d'ornementation sur les portions des flans de suremballage mis en volume et ouverts lors des passages de ces flans de suremballage mis en volume et ouverts entre le poste de distribution et de chargement des lots préparatoires et le poste de fermeture et de déchargement des lots suremballés.

Dans le cas où les moyens de disposition de matière adhésive et les moyens de distribution d'éléments d'information ou d'ornementation sont agencés à proximité de la première voie de distribution, entre le poste de distribution et de chargement des lots préparatoires et le poste de fermeture et de déchargement des lots suremballés, selon une réalisation les moyens de disposition de matière adhésive et les moyens de distribution d'éléments d'ornementation sont structurellement et fonctionnellement liés entre eux.

Selon une réalisation, les éléments d'information ou d'ornementations sont choisis parmi : de l'encre, des étiquettes autocollantes et analogues.

Selon une réalisation, les moyens de réception comportent une deuxième paire de conformateur-navettes aptes à la mise en volume les flans de suremballage autour des produits pour recevoir les lots préparatoires ; les conformateur-navettes de la deuxième paire étant agencés sur une deuxième voie de distribution et aptes à être déplacés le long de la deuxième voie de distribution en opposition de phase l'un par rapport à l'autre, de sorte que, en fonctionnement lorsque l'un des conformateur-navettes de la deuxième paire est en position dans le poste de distribution et de chargement des lots préparatoires l'autre des conformateur-navettes de la deuxième paire est en position dans le poste de fermeture et de déchargement des lots suremballés et *vice-versa.*

Selon une réalisation, la première et/ou la deuxième voie de distribution comportent un rail de support s'étendant selon une direction longitudinal ; des moyens de transmission supportés par le rail de support et aptes à entraîner les conformateur-navettes dans un mouvement de va-et-vient selon la direction longitudinale du rail de support et un moteur d'entraînement apte à mettre en mouvement les moyens de transmission.

Dans ce cas, selon une réalisation les moyens de transmission présentent une première portion et une deuxième portion aptes à entraîner, respectivement, l'un et l'autre des conformateur-navettes de la première paire et/ou de la deuxième paire dans des sens opposés.

Les moyens de transmission peuvent alors, selon une première variante, comprendre un ou deux éléments de transmission fermés, tel qu'une courroie ou une chaîne.

Dans le cas où les moyens de réception comportent une deuxième paire de conformateur-navettes agencés sur une deuxième voie de distribution, selon une réalisation le rail de support de la deuxième voie de distribution est parallèle et en regard du rail de support de la première voie de distribution.

Dans le cas où les moyens de réception comportent une deuxième paire de conformateur-navettes agencés sur une deuxième voie de distribution, selon une réalisation le moteur d'entraînement de la première voie de distribution constitue également le moteur d'entraînement de la deuxième voie de distribution.

L'invention concerne également, selon un second aspect, un procédé de suremballage de produits identiques ou similaires, et d'encaissage des produits suremballés, comprenant une pluralité d'étapes consistant à : disposer de moyens d'alimentation en flans de suremballage à plat, de moyens d'alimentation en produits mobiles selon un flux axial entrant, de moyens d'alimentation en caisses vides de produits et de moyens d'évacuation des caisses emplies des produits suremballés mobiles selon un flux axial sortant ; distribuer, de façon séquentielle, des flans de suremballage à plat depuis les moyens d'alimentation en flans de suremballage jusqu'à des moyens de réception en creux ; et charger, de façon séquentielle, des produits depuis les moyens d'alimentation en produits dans les moyens de réception, de manière à constituer des lots préparatoires composés des produits et, autour, des flans de suremballage mis en volume et ouverts ; refermer, de façon séquentielle, les flans de suremballage mis en volume et ouverts des lots préparatoires de manière à constituer des lots suremballés composés de produits suremballés au moyen des flans de suremballage mis en volume et refermés ; décharger, de façon séquentielle, les lots suremballés depuis les moyens de réception jusqu'aux caisses alimentées par les moyens d'alimentation en caisses et évacuées, une fois emplies des produits suremballés par les moyens d'évacuation des caisses emplies.

Selon l'invention : les moyens de réception comportent une première paire de conformateur-navettes participant, alternativement, à la mise en volume les flans de suremballage autour des produits lors de la réception des lots préparatoires; lors d'une première phase les étapes de distribution des flans de suremballage et de chargement des produits sont réalisées l'une après l'autre au sein d'un poste de distribution et de chargement des lots préparatoires où se trouve l'un des conformateur-navettes de la première paire et, simultanément ; et lors de cette première phase également les étapes de fermeture des flans de suremballage mis en volume et ouverts et de déchargement des lots suremballés jusqu'aux caisses sont réalisées l'une après l'autre au sein d'un poste de fermeture et de déchargement des lots suremballés où se trouve l'autre des conformateurs-navettes de la première paire ; lors d'une deuxième phase les conformateur-navettes de la première paire, agencés sur une première voie de distribution, sont déplacés le long de la première voie de distribution en opposition de phase l'un par rapport à l'autre, de sorte que l'un des conformateur-navettes de la première paire est déplacé depuis le poste de distribution et de chargement des lots préparatoires et vers le poste de fermeture et de déchargement des lots suremballés tandis que l'autre des conformateur-navettes de la première paire est déplacé depuis le poste de fermeture et de déchargement des lots suremballés et vers le poste de distribution et de chargement des lots préparatoires.

Selon une réalisation, le procédé utilise le poste de distribution et de chargement des lots préparatoires et le poste de fermeture et de déchargement des lots suremballés uniquement.

Selon une réalisation, le procédé comporte une étape consistant à distribuer une matière adhésive sur une portion des flans de suremballage mis en volume et ouverts de manière à maintenir fermés les lots suremballés comprenant les flans de suremballage mis en volume et refermés.

Dans ce cas, selon une réalisation l'étape de distribution de la matière adhésive consiste à disposer à la volée, entre le poste de distribution et de chargement des lots préparatoires et le poste de fermeture et de déchargement des lots suremballés, de la matière adhésive sur les portions des flans de suremballage mis en volume et ouverts lors des passages de ces flans de suremballage mis en volume et ouverts entre ledit poste de distribution et de chargement des lots préparatoires et ledit poste de fermeture et de déchargement des lots suremballés, avant la mise en oeuvre de l'étape de fermeture des flans de suremballages.

Dans ce même cas, selon une variante l'étape de distribution de la matière adhésive consiste à distribuer, au sein du poste de fermeture et de déchargement des lots suremballés, de la matière adhésive sur les portions des flans de suremballage mis en volume et ouverts lorsque ces flans de suremballage mis en volume et ouverts sont en position dans le poste de fermeture et de déchargement des lots suremballés, avant la mise en oeuvre de l'étape de fermeture des flans de suremballages F.

Selon une réalisation, le procédé comporte une étape consistant à distribuer des éléments d'information ou d'ornementation de manière à apposer ces éléments d'information ou d'ornementation sur une portion des flans de suremballage mis en volume et ouverts.

Dans ce cas, l'étape de distribution des éléments d'information ou d'ornementation consiste à distribuer à la volée, entre le poste de distribution et de chargement des lots préparatoires et le poste de fermeture et de déchargement des lots suremballés, des éléments d'information ou d'ornementation sur les portions des flans de suremballage mis en volume et ouverts lors des passages de ces flans de suremballage mis en volume et ouverts entre le poste de distribution et de chargement des lots préparatoires et le poste de fermeture et de déchargement des lots suremballés.

Selon une réalisation : les moyens de réception comportent une deuxième paire de conformateur-navettes participant alternativement à la mise en volume des flans de suremballage autour des produits lors de la réception des lots préparatoires ; dans lequel lors de la première phase, l'un des conformateur-navettes de la deuxième paire est en position dans le poste de distribution et de chargement des lots préparatoires tandis que l'autre des conformateur-navettes de la deuxième paire est en position dans le poste de fermeture et de déchargement des lots suremballés ; dans lequel lors de la deuxième phase, les conformateur-navettes de la deuxième paire, agencés sur une deuxième voie de distribution, sont déplacés le long de la deuxième voie de distribution en opposition de phase l'un par rapport à l'autre de sorte que l'un des conformateur-navettes de la deuxième paire est déplacé depuis le poste de distribution et de chargement des lots préparatoires et vers le poste de fermeture et de déchargement des lots suremballés tandis que l'autre des conformateur-navettes de la deuxième paire est déplacé depuis le poste de fermeture et de déchargement des lots suremballés et vers le poste de distribution et de chargement des lots préparatoires.

Dans ce cas, selon une réalisation les conformateur-navettes de la première paire et les conformateur-navettes de la deuxième paire sont entraînés par un moteur d'entraînement unique.

D'autres caractéristiques et avantages de l'invention ressortiront clairement de la description qui en est faite ci-après, à titre indicatif et nullement limitatif, en référence aux dessins annexés, dans lesquels :
■ La figure 1 est une vue d'ensemble partielle, en perspective d'une machine de suremballage selon l'invention, sur laquelle se trouvent des produits, des flans de suremballage à plat, des caisses vides et des lots suremballés agencés dans des caisses ;
■ La figure 2A est une vue de détail en perspective partielle des moyens d'alimentation en produits selon un flux axial entrant, appartenant à la machine de suremballage de la figure 1 ;
■ La figure 2B est une vue de détail en vue de dessus des moyens d'alimentation en produits selon le flux axial entrant et, plus particulièrement, de moyens d'entraînement synchronisés des produits appartenant à ces moyens d'alimentation ;
■ La figure 3A est une vue de détail en perspective partielle des moyens d'alimentation en flans de suremballage appartenant à la machine de suremballage de la figure 1 et comportant plusieurs magasins de flans de suremballage à plat et empilés;
■ La figure 3B est une vue de détail en perspective partielle des moyens de distribution de flans de suremballage appartenant à la machine de suremballage de la figure 1 et comportant notamment des moyens de dépilage 40 des flans de suremballage ;
■ La figure 4 est une vue de détail en perspective partielle des moyens d'alimentation en produits, de moyens d'entraînement synchronisés des produits, des moyens d'alimentation en flans de suremballage et des moyens de distribution de flans de suremballage appartenant à la machine de suremballage de la figure 1 ;
■ La figure 5 est une vue de détail en perspective partielle des moyens de réception appartenant à la machine de suremballage de la figure 1 et comportant une première paire de conformateur-navettes capables de se déplacer dans un mouvement de va-et-vient le long d'une première voie de distribution ;
■ La figure 6 est une vue de détail en perspective partielle de moyens de réception et de conformation appartenant à la machine de suremballage de la figure 1 ;
■ Les figures 7A et 7B sont des vues de détail en perspective partielles de moyens de fermeture des flans de suremballages et de moyens de déchargement des lots suremballés dans des caisses permettant le conditionnement et la manutention des lots suremballés positionnés au sein du poste de fermeture et de déchargement de la machine de suremballage de la figure 1 ;
■ La figure 8 est une vue de détail en perspective partielle d'un mode de réalisation des moyens de réception appartenant à une machine de suremballage selon l'invention comportant une première et une deuxième paires de conformateur-navettes.

L'invention se rapporte au suremballage, dans un flan de suremballage F, de produits A identiques ou similaires, c'est-à-dire présentant des dimensions relativement proches les uns des autres mais éventuellement certaines distinctions notamment d'ordre ornemental.

Ces produits A peuvent, selon une réalisation non limitative être agencés en plaquettes P comportant chacune une pluralité d'articles A sensiblement de même longueur dans une direction de défilement D qui est qualifiée de longitudinale. Les produits A, ou éventuellement les plaquettes P de produits A, sont disposés en une ou plusieurs colonnes, une ou plusieurs lignes et/ou une ou plusieurs couches afin de former des lots L de produits A.

Les produits A sont typiquement des emballages primaires tels que des pots en matière plastique, en carton paraffiné ou analogue destinés à être fermé par des opercules et contenant des produits laitiers frais ou ultra-frais tels que yaourts et assimilés, crèmes dessert, glaces et assimilés, mais également des produits fromagers, des compotes. Tout cela n'est qu'exemplatif et non limitatif et le terme « produit » signifie par convention un emballage primaire empli de son contenu. Dans une réalisation typique, les produits A ont une forme générale cylindrique ou prismatique ou pseudo cylindrique ou pseudo prismatique ou ovoïde ou analogue avec un axe disposé normalement verticalement. Dans une réalisation typique, un tel produit A présente une longueur longitudinale de l'ordre de quelques centimètres.

Les lots L de produits A sont destinés à être suremballés de manière à constituer des lots suremballés Ls. Ce suremballage est typiquement réalisé à partir d'un flan de suremballage F, en carton plat ou en matériau analogue, présentant des prédécoupes et des lignes de pliure agencées de manière à faciliter sa conformation selon une forme prédéterminée.

Le procédé peut être mis en oeuvre et le dispositif peut fonctionner lorsque l'on dispose de produits A et de flans de suremballage F élaborés séparément. En particulier le procédé selon l'invention peut être mis en oeuvre et la machine selon l'invention peut être installée en aval, notamment immédiatement en aval ou quasiment immédiatement en aval, d'une ligne ou d'une unité d'élaboration des articles A (formation du contenu, emplissage et fermeture).

Ainsi, on dispose d'un flux axial entrant 10 de produits A.

Le dispositif selon l'invention, tel que représenté sur la figure 1, comporte un bâti et des éléments support appropriés (représentés en partie seulement). Ce dispositif s'étend dans un plan sensiblement horizontal.

Le dispositif comporte en premier lieu des moyens d'alimentation 12 en produits A.

Ces moyens d'alimentation 12 en produits A permettent de transporter ces produits A selon le flux axial entrant 10, le long de la direction de défilement D qui est également la direction du mouvement d'entraînement des parties et organes d'entraînement des moyens d'alimentation 12, tels que convoyeurs ou moyens convoyeur.

La direction D est également qualifiée de « longitudinale ». Par ailleurs, la direction horizontale perpendiculaire à la direction longitudinale D est qualifiée de « transversale ».

Les convoyeurs ou moyens convoyeur et donc les produits A sont aptes à se mettre en mouvement le long de la direction longitudinale D dans un sens donné, ce qui permet de définir sur les moyens d'alimentation 12 un côté amont et un côté aval.

Une partie des moyens d'alimentation 12 en produits A sont représentés de façon plus détaillée sur les figures 2A et 2B

Ces moyens d'alimentation 12 en produits A comportent notamment deux tapis transporteur 14 à bandes disposés en sortie ou à proximité de la sortie d'une ligne ou d'une unité d'élaboration des articles A. Ces deux tapis transporteur 14 entraînent les produits A le long de la direction longitudinale D depuis le coté amont et jusqu'au coté aval.

Ces moyens d'alimentation 12 comportent également des moyens d'entraînement synchronisés 16 des produits A permettant d'accélérer, de ralentir ou de stopper les produits A par rapport au déplacement des tapis transporteurs 14 lorsque ces produits A se trouvent à l'intérieur d'une zone dite de chargement 20. Les moyens d'entraînement synchronisés 16 assurent donc un positionnement précis des produits A. Plus particulièrement, ces moyens d'entraînement synchronisé 16 des produits A comportent deux systèmes à vis sans fin agencés en regard l'un de l'autre afin de contraindre le positionnement des produits A dans la direction longitudinale D et dans la direction transversale. Le positionnement des produits A dans la zone de chargement 20 est ainsi maîtrisé et précis.

Les moyens d'alimentation 12 comportent, en outre, des capteurs de positionnement 18 permettant d'identifier la position des produits A le long du flux axial entrant 10 et, notamment, de déterminer lorsque ces produits A sont positionnés à l'intérieur de la zone de chargement 20.

Les moyens d'entraînement synchronisés 16 sont asservis à ces capteurs de positionnement 18 et permettent de maintenir en position les produits A lorsqu'ils se situent à l'intérieur de cette zone de chargement 20.

Le dispositif selon l'invention comporte également des moyens de chargement 22 en produits A.

Ces moyens de chargement 22 en produits A sont aptes à charger, de manière séquentielle, des produits A depuis les moyens d'alimentation 12 en produits A dans des moyens de réception en creux (décrit ultérieurement).

Ces moyens de chargement 22 comportent une ou plusieurs têtes de préhension 24 aptes à saisir les produits A de manière à les déplacer depuis la zone de chargement 20 et vers les moyens de réception en creux. Avantageusement, lesdits moyens de chargement 22 comportent suffisamment de têtes de préhension 24 pour assurer la manipulation et le déplacement de produits A constituant un ou plusieurs lots L. Toutefois, cette manipulation peut, selon les circonstances, être réalisée en un temps ou en plusieurs temps.

Les têtes de préhension 24 sont aptes à se déplacer, d'une part, dans la direction transversale perpendiculaire à la direction longitudinale D et, d'autre part, dans la direction verticale afin d'extraire, par le haut, les produits A de la zone de chargement 20 et de les transporter, dans la direction transversale, jusqu'aux moyens de réception en creux.

Comme précédemment, il convient de noter que ces têtes de préhension 24 peuvent être asservies sur les capteurs de positionnement 18 afin d'engager la manipulation et le déplacement des produits A lorsque ces derniers se trouvent en position ou sont en voie de se trouver en position dans la zone de chargement 20.

Le dispositif présente également des moyens d'alimentation 32 en flans de suremballage F.

Ces moyens d'alimentation 32 en flans de suremballage F, tels que représentés sur la figure 3a, comportent un ou plusieurs magasin(s) 34 de flans de suremballage F à plat et empilés, situé en regard de la zone de chargement 20 et décalé dans la direction transversale vis-à-vis de cette zone de chargement 20. D'autre part, lorsque les moyens d'alimentation 32 en flans de suremballage F comportent plusieurs magasins 34, ces derniers sont adjacents les uns aux autres ; ce qui permet de faciliter leur manipulation.

Dans les magasins 34, représentés sur la figure 3a, les flans de suremballage F sont empilés, inclinés par rapport à la verticale et portés par les organes support des magasins 34 vers la sortie du magasin 34. Ainsi lorsque une première série de flans de suremballage F à utiliser est extraite des magasins 34, les flans de suremballage F suivants - qui étaient précédemment empilés sur les flans F de cette première série - viennent prendre position contre les organes support du magasin 34, prêts à être extraits à leur tour.

Les moyens d'alimentation 32 en flans de suremballage F comportent également des capteur de présence 36 supportés par les magasins 34 et permettant de déterminer la quantité de flans de suremballage F restant à disposition dans ces magasins 34.

De cette façon, lorsqu'un magasin 34 ne contient plus qu'une quantité limitée prédéterminée de flans de suremballage F, les capteurs de présence 36 le signalent et transmettent soit des instructions d'approvisionnement des magasins 34 en flans de suremballage F soit des instruction d'utilisation de flans de suremballage F provenant de magasins 34 adjacents non vidés.

Le dispositif comporte aussi des moyens de distribution 38 en flans de suremballage F.

Ces moyens de distribution 38 en flans de suremballage F, tels que représentés sur la figure 3b, sont aptes à distribuer, de manière séquentielle, des flans de suremballage F à plat depuis les moyens d'alimentation 32 en flans de suremballage F et jusqu'aux moyens de réception en creux. Ces moyens de distribution 38 sont notamment constitués de moyens de dépilage 40 des flans de suremballage F.

Dans la réalisation de la figure 3b, ces moyens de dépilage 40 présentent la forme d'une roue de dépilage 42 montée à rotation autour d'un axe transversal 42a, supportant une pluralité de bras radiaux 44 terminés par des ventouses de succion 46. Des moyens moteurs entraînent la roue de dépilage 42.

Avec de tels moyens, les ventouses de succion 46 des bras radiaux 44 arrivant vers la sortie du magasin 34 peuvent saisir puis déplacer au fur et à mesure les premiers flans de suremballage F se présentant en sortie des magasins 34. Bien entendu, cette forme de réalisation des moyens de distribution 38 n'est qu'exemplative et nullement limitative.

Les flans de suremballage F ainsi dépilés sont déposés, après rotation, à plats sur les moyens de réception en creux, comme représenté sur la figure 4.

Le dispositif selon l'invention présente des moyens de réception 50 en creux.

Plus particulièrement et selon l'invention, les moyens de chargement 22 en produits A et les moyens de distribution 38 en flans de suremballage F sont disposés autour des moyens de réception 50 en creux de manière à former un poste de distribution et de chargement de lots préparatoires L_{P}.

C'est notamment ce que représente la figure 5.

Selon l'invention, ces moyens de réception 50 comportent une première paire de conformateur-navettes 52 capables de se déplacer dans un mouvement de va-et-vient de manière à se trouver alternativement au sein du poste de distribution et de chargement de lots préparatoires L_{P}.

Chaque conformateur-navettes 52 présente un ou plusieurs socle(s) creux doté(s) d'une base et d'une paroi périphérique définissant au moins une cavité de réception 54 ouverte vers le haut en condition normale d'utilisation. Chaque cavité de réception 54 est capable de contenir un ou plusieurs lot(s) L de produits A entouré(s) d'un flan de suremballage F.

À cet effet, la cavité de réception 54 de chaque socle creux présente des dimensions très légèrement supérieures aux dimensions des lots L de produits A de manière à assurer la réception, en sus du lot L de produits A, d'une surépaisseur correspondant aux dimensions d'un flan de suremballage F.

Selon la réalisation de la figure 5, chaque conformateur-navette 52 présente trois socles distincts, dotés de deux cavités de réception 54 chacun et pouvant donc accueillir deux lots L de produits A au moins partiellement entourés de flans de suremballage F.

Toutefois, d'autres réalisations sont également envisageables et la réalisation illustrée par la figure 5 n'est qu'exemplative et nullement limitative.

Lorsqu'un conformateur-navette 52 est en position au sein du poste de distribution et de chargement de lots préparatoires L_{P} :
■ les moyens de distribution 38 en flans de suremballage F sont capables de déposer les flans de suremballage F à plats, dans une position prédéterminée vis-à-vis de la partie supérieure ouverte de ce conformateur-navette 52 et en regard de la cavité de réception 54 de ce dernier ; et
■ les moyens de chargement 22 des produits A sont aptes à charger les produits A, constitué en lots L, à l'intérieur des cavités de réception 54, en générant la mise en volume des flans de suremballage F contre la base et les parois périphériques définissant la cavité de réception 54 des conformateur-navettes 52.

La mise en place des flans de suremballage F d'abord, puis des produits A dans les conformateur-navettes 52 permet ainsi de former des lots préparatoires L_{P} composés des produits A et, autour, des flans de suremballage F mis en volume et ouverts.

Selon une réalisation, il convient de noter que le poste de distribution et de chargement des lots préparatoires L_{P} peut comprendre des moyens de réception et de conformation 62 des flans de suremballage F permettant, d'une part, d'assurer un positionnement précis des flancs de suremballage F vis-à-vis des conformateur-navettes 52 et, d'autre part, de faciliter le pliage et la conformation de ces flans de suremballage F pour leur mise en volume à l'intérieur de la cavité de réception 54 des conformateur-navettes 52.

Une réalisation de ces moyens de réception et de conformation 62 est représentée sur la figure 6.

Selon cette réalisation, les moyens de réception et de conformation 62 comportent un plan de support 64 apte à supporter les flans de suremballage F distribués à plats par les moyens de distribution 38. Ces moyens de réception et de conformation 62 comportent également des doigts de positionnement 66 agencés sur le plan de support 64 et définissant le pourtour de zones de réception 66A des flans de suremballage F à plat. Le positionnement des flans de suremballage F vis-à-vis de la cavité de réception 54 des conformateur-navettes 52 est alors assurée par et optimisé grâce à ces doigts de positionnement 66.

D'autre part, ces moyens de réception et de conformation 62 comportent également une ouverture 68 agencée dans le plan de support 64 en regard de la cavité de réception 54 des conformateur-navettes 52 et définie par une bordure 70 participant à la conformation et la mise en volume des flans de suremballage F lors de la mise en place des produits A constitués en lot L à l'intérieur de la cavité de réception 54.

Le fait que ces moyens de réception et de conformation 62 soient dans une position fixe au sein du poste de distribution et de chargement de lots préparatoires L_{P} permet d'assurer le positionnement des flans de suremballage F avant même que les conformateur-navette 52 soient en position au sein de ce poste de distribution et de chargement de lots préparatoires L_{P}. Toutefois, selon une variante de réalisation, les moyens de réception et de conformation 62 pourraient également être agencés directement sur les conformateur-navettes 52.

Les moyens de réception 50 comportent également une première voie de distribution V₁.

Cette première voie de distribution V₁ est formée par un rail de support 56 s'étendant, à l'horizontal, selon la direction longitudinale D. Plus précisément, le rail de support 56 est positionné entre la zone de chargement 20 des moyen d'alimentation 12 en produits A et les moyens d'alimentation 32 en flans de suremballage F. Ce rail de support 56 s'étend en dehors du poste de distribution et de chargement de lots préparatoires L_{P} et vers un poste de fermeture et de déchargement de lots suremballés L_{S} (décrit ultérieurement).

Les conformateur-navettes 52 de la première paire, supportés par le rail de support 56, sont aptes à se déplacer dans la direction longitudinale D, le long de ce rail de support 56. Ainsi, ces conformateur-navettes 52 sont aptes à passer successivement et alternativement d'une position où ils se trouvent au sein du poste de distribution et de chargement de lots préparatoires L_{P} à une position où ils se trouvent au sein du poste de fermeture et de déchargement de lots suremballés L_{S}.

Plus particulièrement, ces conformateur-navettes 52 sont aptes à se déplacer le long de la première voie de distribution V₁ en opposition de phase l'un par rapport à l'autre, de sorte que, en fonctionnement lorsque l'un des conformateur-navettes 52 de la première paire est en position dans le poste de distribution et de chargement des lots préparatoires, l'autre des conformateur-navettes 52 de la première paire est en position dans le poste de fermeture et de déchargement des lots suremballés et *vice-versa.*

Cet agencement permet d'obtenir un dispositif à encombrement réduit qui ne nécessite pas nécessairement le passage des lots de produits constitués au sein d'un poste de travail exclusivement dédié au suremballage et qui assure une cadence de production optimisée. La cadence de chargement et de préparation des lots préparatoires L_{P} et de fermeture et de déchargement de lots suremballés L_{S} peut être facilement optimisée.

Pour générer le déplacement de la première paire de conformateur-navettes 52, les moyens de réception 50 comportent des moyens de transmission 58, supportés par le rail de support 56, qui sont aptes à entraîner les conformateur-navettes 52 dans un mouvement de va-et-vient selon la direction longitudinale D. Pour actionner ces moyens de transmission 58, les moyens de réception 50 comportent également un moteur d'entraînement 60.

Les moyens de transmission 58 présentent une première portion et une deuxième portion aptes à entraîner, respectivement, l'un et l'autre des conformateur-navettes 52 de la première paire dans des sens opposés. Pour ce faire, les moyens de transmission 58 peuvent soit comprendre un élément de transmission fermé tel qu'une courroie où une chaîne, soit comprendre deux éléments de transmission ouverts tels que des crémaillères mis en mouvement dans des sens opposés.

Le dispositif comporte également des moyens de fermeture 72 des flans de suremballages F.

Ces moyens de fermeture 72 des flans de suremballages F, représentés sur les figure 7a et 7b, sont aptes à refermer, de manière séquentielle, les flans de sur emballages F mis en volume et ouverts des lots préparatoires L_{P} agencés dans les conformateur-navettes 52, lorsque ces conformateur-navettes 52 sont positionnés au sein du poste de fermeture et de déchargement des lots suremballés L_{S}.

Ainsi, ces moyens de fermeture 72 sont aptes, à partir des lots préparatoires L_{P} agencés dans les conformateur-navettes 52, à constituer des lots suremballés Ls composés de produits A suremballés présentant des flans de sur emballages F mis en volume et fermés.

Plus particulièrement, ces moyens de fermetures 72 comprennent des rouleaux de pliage 72a aptes à se déplacer dans la direction transversale de manière à replier la portion ouverte des flans de suremballage F des lots préparatoires L_{P} et former ainsi des lots suremballés L_{S} mis en volume et fermés.

Pour assurer la fermeture des flans de suremballage F mis en volume et fermés formant les lots suremballés L_{S}, il peut être prévu d'enduire de matière adhésive une portion des flans de suremballage F mis en volume et ouverts constituant les lots préparatoires L_{P}.

Selon une réalisation, le dispositif peut comprendre des moyens de disposition 73 de matière adhésive agencés à proximité de la première voie de distribution, entre le poste de distribution et de chargement des lots préparatoires L_{P} et le poste de fermeture et de déchargement des lots suremballés L_{S}. Ainsi, la matière adhésive peut être déposée à la volée sur les portions des flans de suremballage F mis en volume et ouverts lors des passages de ces flans de suremballage F mis en volume et ouverts entre le poste de distribution et de chargement des lots préparatoires et le poste de fermeture et de déchargement des lots suremballés.

Selon une variante, les moyens de disposition 73 de matière adhésive peuvent également être agencés dans le poste de fermeture et de déchargement des lots suremballés Ls de manière à déposer cette matière adhésive lorsque les flans de suremballage F mis en volume et ouverts sont en position dans le poste de fermeture et de déchargement des lots suremballés L_{S} et avant la mise en oeuvre des moyens de fermeture 72.

Le dispositif comporte en outre des moyens de déchargement 74 des lots suremballés, L_{S}.

Ces moyens de déchargement 74 des lots suremballés L_{S}, représentés sur la figure 7B sont capable de décharger, de manière séquentielle, les lots suremballés L_{S} depuis les moyens de réception 50 en creux et jusqu'à des caisses 76 permettant le conditionnement et la manutention des lots suremballés L_{S}.

Pour ce faire, les moyens de déchargement 74 sont associés à des moyens d'alimentation 78 en caisses 76, d'une part, et à des moyens d'évacuation (décrit ultérieurement) des caisses 76 emplies de lots suremballés L_{S}, d'autre part.

Selon une réalisation, les moyens d'alimentation 78 en caisses 76 permettent de transporter les caisse 76 selon un flux axial sortant 80 orienté selon une direction de défilement D' également qualifiée de « longitudinale » et qui est, de préférence, parallèle à la direction longitudinale D du flux axial entrant 10 de produits A.

Les convoyeurs ou moyens convoyeur et donc les caisses 76 sont aptes à se mettre en mouvement le long de la direction longitudinale D' dans un sens donné opposé au sens de déplacement des produits A selon le flux axial entrant 10.

Ces moyens d'alimentation 78 en caisses 76 sont représentés sur les figures 1 et 7A.

À titre d'exemple, les moyens d'alimentation 78 en caisses 76 comprennent notamment un tapis transporteur 82 à bandes disposé en sortie ou à proximité de la sortie d'une ligne ou d'une unité d'élaboration de caisse 76. Ce tapis transporteur 82 entraîne les caisses 76 le long de la direction longitudinale D' dans le sens opposé au sens de déplacement des produits A selon le flux axial entrant 10.

Les moyens d'alimentation 78 en caisses 76 sont synchronisés vis-à-vis des moyens de déchargement 74 de manière à permettre l'accélération, le ralentissement ou l'arrêt des caisses 76 le long du flux axial sortant 80. De cette façon, il est possible d'assurer un positionnement précis des caisses 76 vis-à-vis des moyens de déchargement 74 afin d'opérer le déchargement des lots suremballés L_{S} dans les caisses 76.

Les moyens d'alimentation 78 comportent, en outre, des capteurs de positionnement 84 permettant d'identifier la position des caisses 76 le long du flux axial sortant 80 et, notamment, de déterminer lorsque ces caisses 76 sont au bon emplacement pour réaliser le déchargement. Le tapis transporteur 82 qui est asservi à ses capteurs de positionnement 78 est alors stoppé afin de réaliser le déchargement des lots suremballés L_{S} à l'intérieur des caisses 76.

Le dispositif comporte par ailleurs des moyens d'évacuation 86 des caisses 76.

Ces moyens d'évacuation 86 des caisses 76 sont, par exemple, réalisés par un tapis transporteur permettant de mettre en mouvement et de transporter les caisses 76 emplies de lots suremballés L_{S} à distance du poste de fermeture et de déchargement des lots suremballés L_{S}.

À titre d'exemple, les moyens d'évacuation 86 des caisses 76 comprennent, par exemple, un tapis transporteur 88 à bandes disposé en sortie ou à proximité des moyens d'alimentation 78 en caisses 76 de manière à mettre les caisses 76 emplies de lots suremballés L_{S} à distance du poste de fermeture et de déchargement desdits lots suremballés L_{S}.

Ce tapis transporteur 88 entraîne les caisses 76 le long d'une direction de sortie qui peut être, par exemple, transversale à la direction longitudinale D' des moyens d'alimentation 78 en caisses 76. De cette façon, les moyens d'évacuation 86 des caisses 76 permettent d'entraîner les caisses 76 emplies de lots suremballés L_{S} vers un poste de manutention, par exemple.

Le dispositif peut comporter des moyens de distribution d'éléments d'information ou d'ornementation.

Ces moyens de distribution d'éléments d'information ou d'ornementation (non représentés) peuvent alors permettre d'apposer des éléments d'information ou d'ornementation correspondant par exemple à des étiquettes commerciales, des étiquettes RFID, des étiquettes à code-barres, de l'encre, des illustrations autocollantes ou analogues sur une portion des flancs de suremballage F.

Plus particulièrement, les moyens de distribution d'éléments d'information ou d'ornementation peuvent permettre d'apposer les éléments d'information ou d'ornementation sur une portion des flans de suremballage F constituant les lots préparatoire L_{P} lorsque lesdits flans de suremballage F sont mis en volume et ouverts.

Dans ce cas, les moyens de distribution d'éléments d'information ou d'ornementation sont agencés à proximité de la première voie de distribution, entre le poste de distribution et de chargement des lots préparatoires L_{P} et le poste de fermeture et de déchargement des lots suremballés L_{S}, de manière à permettre la distribution à la volée des éléments d'information ou d'ornementation sur les portions des flans de suremballage F mis en volume et ouverts.

Cette apposition des éléments d'information ou d'ornementation peut notamment être réalisées lors des passages de ces flans de suremballage F mis en volume et ouverts entre le poste de distribution et de chargement des lots préparatoires L_{P} et le poste de fermeture et de déchargement des lots suremballés L_{S}.

Dans un tel cas de figure, les moyens de distribution d'éléments d'information ou d'ornementation et les moyens de disposition de matière adhésive peuvent être structurellement et fonctionnellement liés entre eux. Selon une variante, ces moyens de distribution d'éléments d'information ou d'ornementation et ces moyens de disposition de matière adhésive peuvent également être totalement distincts et séparés.

Selon une réalisation, les moyens de réception 50 peuvent comporter une deuxième paire de conformateur-navettes 52'.

Les moyens de réception 50 représentés, à titre exemplatif et non limitatif sur la figure 8 comportent alors deux paires de conformateur-navettes 52, 52'. La deuxième paire de conformateur-navettes 52' est aptes, de la même manière que la première paire de conformateur-navettes 52 :
■ à la mise en volume les flans de suremballage F autour des produits A pour recevoir les lots préparatoires L_{P} ; et
■ à se déplacer dans un mouvement de va-et-vient de manière à ce que les conformateur-navettes 52' de la deuxième paire se retrouvent alternativement au sein du poste de distribution et de chargement de lots préparatoires L_{P}.

De même que précédemment, chaque conformateur-navettes 52' présente un ou plusieurs socle(s) creux doté(s) d'une base et d'une paroi périphérique définissant au moins une cavité de réception 54' ouverte vers le haut en condition normale d'utilisation. Chaque cavité de réception 54' est capable de contenir un ou plusieurs lot(s) L de produits A entouré(s) d'un flan de suremballage F.

À cet effet, la cavité de réception 54' de chaque socle creux présente des dimensions très légèrement supérieures aux dimensions des lots L de produits A de manière à assurer la réception, en sus du lot L de produits A, d'une surépaisseur correspondant aux dimensions d'un flan de suremballage F.

Selon la réalisation de la figure 8, chaque conformateur-navette 52' de la deuxième paire présente trois socles distincts, dotés de deux cavités de réception 54' chacun et pouvant donc accueillir deux lots L de produits A au moins partiellement entourés de flans de suremballage F.

Toutefois, d'autres réalisations sont également envisageables.

Lorsqu'un conformateur-navette 52 de la première paire et un conformateur-navette 52' de la deuxième paire sont simultanément en position au sein du poste de distribution et de chargement de lots préparatoires L_{P}:
■ les moyens de distribution 38 en flans de suremballage F sont capables de déposer les flans de suremballage F à plats, non seulement dans une position prédéterminée vis-à-vis du conformateur-navette 52 de la première paire mais également dans une position prédéterminée vis-à-vis de la partie supérieure ouverte du conformateur-navette 52' de la deuxième paire et en regard de la cavité de réception 54' de ce dernier ; et
■ les moyens de chargement 22 des produits A sont aptes à charger les produits A, constitué en lots L, non seulement à l'intérieur des cavités de réception 54 du conformateur-navette 52 de la première paire mais également à l'intérieur des cavités de réception 54' du conformateur-navette 52' de la deuxième paire, en générant la mise en volume des flans de suremballage F contre la base et les parois périphériques définissant les cavité de réception 54, 54' des conformateur-navettes 52, 52'.

Cette opération de distribution et de chargement de lots préparatoire L_{P} dans les conformateur-navettes de la première paire et de la deuxième paire peut, selon une réalisation, être réalisée simultanément en une seule et unique phase ou bien, selon une variante, être réalisée successivement en deux phases consécutives.

La mise en place des flans de suremballage F d'abord, puis des produits A dans les conformateur-navettes 52' de la deuxième paire permet ainsi de former des lots préparatoires L_{P} composés des produits A et, autour, des flans de suremballage F mis en volume et ouverts.

Selon une réalisation, il convient de noter que le poste de distribution et de chargement des lots préparatoires L_{P} peut comprendre des moyens de réception et de conformation 62 des flans de suremballage F permettant, d'une part, d'assurer un positionnement précis des flancs de suremballage F vis-à-vis des conformateur-navettes 52' de la deuxième paire et, d'autre part, de faciliter le pliage, et la conformation de ces flans de suremballage F pour leur mise en volume à l'intérieur de la cavité de réception 54' des conformateur-navettes 52' de la deuxième paire.

Une réalisation de ces moyens de réception et de conformation 62 est représentée sur la figure 6.

Les moyens de réception 50 comportent également une deuxième voie de distribution V₂.

Cette deuxième voie de distribution V₂ est formée par un rail de support 56' s'étendant, à l'horizontal, selon la direction longitudinale D. Plus précisément, le rail de support 56' est positionné entre la zone de chargement 20 des moyen d'alimentation 12 en produits A et les moyens d'alimentation 32 en flans de suremballage F. Ce rail de support 56' s'étend en dehors du poste de distribution et de chargement de lots préparatoires L_{P} et vers le poste de fermeture et de déchargement de lots suremballés L_{S}.

Cette deuxième voie de distribution V₂ est, de préférence, parallèle à la première voie de distribution V₁ ce qui permet, d'une part, de faciliter le positionnement des postes de distribution et de chargement de lots préparatoires L_{P} et de fermeture et de déchargement de lots suremballés L_{S} et, d'autre part, de limiter l'encombrement du dispositif.

Les conformateur-navettes 52' de la deuxième paire, supportés par le rail de support 56', sont aptes à se déplacer dans la direction longitudinale D, le long de ce rail de support 56'. Ainsi, ces conformateur-navettes 52' sont aptes à passer successivement et alternativement d'une position où ils se trouvent au sein du poste de distribution et de chargement de lots préparatoires L_{P} à une position où ils se trouvent au sein du poste de fermeture et de déchargement de lots suremballés L_{S}.

Plus particulièrement, ces conformateur-navettes 52' de la deuxième paire sont aptes à se déplacer le long de la première voie de distribution V₂ en opposition de phase l'un par rapport à l'autre, de sorte que, en fonctionnement lorsque l'un des conformateur-navettes 52' de la deuxième paire est en position dans le poste de distribution et de chargement des lots préparatoires L_{P}, l'autre des conformateur-navettes 52' de la deuxième paire est en position dans le poste de fermeture et de déchargement des lots suremballés L_{S} et *vice-versa.*

Cet agencement permet d'obtenir un dispositif à encombrement réduit qui ne nécessite pas nécessairement le passage des lots de produits constitués au sein d'un poste de travail exclusivement dédié au suremballage et qui assure une cadence de production optimisée. La cadence de chargement et de préparation des lots préparatoires L_{P} et de fermeture et de déchargement de lots suremballés L_{S} peut être facilement optimisée.

Pour générer le déplacement de la deuxième paire de conformateur-navettes 52', les moyens de réception 50 comportent des moyens de transmission 58', supportés par le rail de support 56', qui sont aptes à entraîner les conformateur-navettes 52' dans un mouvement de va-et-vient selon la direction longitudinale D. Pour actionner ces moyens de transmission 58', les moyens de réception 50 comportent également un deuxième moteur d'entraînement 60'.

Toutefois, selon une réalisation alternative (non représentée) il est également possible que le moteur d'entraînement 60 de la première voie de distribution V₁ constitue également le moteur d'entraînement de la deuxième voie de distribution V₂.

Les moyens de transmission 58' présentent une première portion et une deuxième portion aptes à entraîner, respectivement, l'un et l'autre des conformateur-navettes 52' de la deuxième paire dans des sens opposés. Pour ce faire, les moyens de transmission 58' peuvent soit comprendre un élément de transmission fermé tel qu'une courroie ou une chaîne, soit comprendre deux éléments de transmission ouverts tels que des crémaillères mis en mouvement dans des sens opposés.

Le procédé de suremballage selon l'invention est maintenant décrit de manière détaillée.

Ce procédé de suremballage de produits A consiste à disposer de moyens d'alimentation 32 en flans de suremballage F à plat, de moyens d'alimentation 12 en produits A mobiles selon un flux axial entrant 10, de moyens d'alimentation 78 en caisses 76 vides et de moyens d'évacuation 86 des caisses 76 emplies des produits A constitués en lots suremballés L_{S} mobiles selon un flux axial sortant 80 tels que décrit précédemment.

Le procédé comporte également une étape consistant à distribuer, de façon séquentielle, des flans de suremballage F à plat depuis les moyens d'alimentation 32 en flans de suremballage F jusqu'à des moyens de réception 50 en creux et charger, de façon séquentielle, des produits A depuis les moyens d'alimentation 12 en produits A dans les moyens de réception 50, de manière à constituer des lots préparatoires L_{P} composés des produits A et, autour, des flans de suremballage F mis en volume et ouverts.

Le procédé comporte en outre une étape consistant à refermer, de façon séquentielle, les flans de suremballage F mis en volume et ouverts des lots préparatoires L_{P} de manière à constituer des lots suremballés L_{S} composés de produits A suremballés au moyen des flans de suremballage F mis en volume et refermés et une étape consistant à décharger, de façon séquentielle, les lots suremballés L_{S} depuis les moyens de réception 50 jusqu'aux caisses 76 alimentées par les moyens d'alimentation 12 en caisses et évacuées, une fois emplies des produits A suremballés par les moyens d'évacuation 78 des caisses 76 emplies.

Selon l'invention, les moyens de réception 50 comportent une première paire de conformateur-navettes 52 participant, alternativement, à la mise en volume les flans de suremballage F autour des produits A lors de la réception des lots préparatoires L_{P}.

Lors d'une première phase les étapes de distribution des flans de suremballage F et de chargement des produits A sont réalisées l'une après l'autre au sein d'un poste de distribution et de chargement des lots préparatoires L_{P} où se trouve l'un des conformateur-navettes 52 de la première paire. Et, simultanément, les étapes de fermeture des flans de suremballage F mis en volume et ouverts et de déchargement des lots suremballés L_{S} jusqu'aux caisses 76 sont réalisées l'une après l'autre au sein d'un poste de fermeture et de déchargement des lots suremballés Ls où se trouve l'autre des conformateurs-navettes 52 de la première paire.

Lors d'une deuxième phase les conformateur-navettes 52 de la première paire, agencés sur une première voie de distribution V₁, sont déplacés le long de la première voie de distribution V₁ en opposition de phase l'un par rapport à l'autre, de sorte que l'un des conformateur-navettes 52 de la première paire est déplacé depuis le poste de distribution et de chargement des lots préparatoires L_{P} et vers le poste de fermeture et de déchargement des lots suremballés L_{S} tandis que l'autre des conformateur-navettes 52 de la première paire est déplacé depuis le poste de fermeture et de déchargement des lots suremballés L_{S} et vers le poste de distribution et de chargement des lots préparatoires L_{P}.

Comme évoqué précédemment, il convient de souligner que, selon une réalisation, les moyens de réception 50 en creux peuvent comporter une deuxième paire de conformateur-navettes 52' participant alternativement à la mise en volume des flans de suremballage F autour des produits A lors de la réception des lots préparatoires L_{P}.

Ainsi, lors de la première phase, l'un des conformateur-navettes 52' de la deuxième paire est en position dans le poste de distribution et de chargement des lots préparatoires L_{P} tandis que l'autre des conformateur-navettes 52' de la deuxième paire est en position dans le poste de fermeture et de déchargement des lots suremballés L_{S}.

Lors de la deuxième phase, les conformateur-navettes 52' de la deuxième paire, agencés sur la deuxième voie de distribution V₂, sont déplacés le long de cette deuxième voie de distribution V₂ en opposition de phase l'un par rapport à l'autre de sorte que l'un des conformateur-navettes 52' de la deuxième paire est déplacé depuis le poste de distribution et de chargement des lots préparatoires L_{P} et vers le poste de fermeture et de déchargement des lots suremballés L_{S} tandis que l'autre des conformateur-navettes 52' de la deuxième paire est déplacé depuis le poste de fermeture et de déchargement des lots suremballés L_{S} et vers le poste de distribution et de chargement des lots préparatoires L_{P}.

## Revendications

1. Dispositif pour le suremballage de produits (A) identiques ou similaires, et l'encaissage des produits (A) suremballés, comprenant :
- des moyens d'alimentation (32) en flans de suremballage (F) à plat et des moyens d'alimentation (12) en produits (A) mobiles selon un flux axial entrant (10), des moyens d'alimentation (78) en caisses (76) vides de produits (A) et des moyens d'évacuation (86) des caisses (76) emplies des produits (A) suremballés, mobiles selon un flux axial sortant (80) ;
- des moyens de distribution (38) aptes à distribuer, de manière séquentielle, des flans de suremballage (F) à plat depuis les moyens d'alimentation (32) en flans de suremballage (F) jusqu'à des moyens de réception en creux (50) ;
- des moyens de chargement (22) aptes à charger, de manière séquentielle, des produits (A) depuis les moyens d'alimentation (12) en produits (A) dans les moyens de réception (50), de manière à constituer des lots préparatoires (LP) composés des produits (A) et, autour, des flans de suremballage (F) mis en volume et ouverts ;
- des moyens de fermeture (72) aptes à refermer, de manière séquentielle, les flans de suremballage (F) mis en volume et ouverts des lots préparatoires (LP) de manière à constituer des lots suremballés (Ls) composés de produits (A) suremballés au moyen des flans de suremballage (F) mis en volume et refermés ;
- des moyens de déchargement (74) aptes à décharger, de manière séquentielle, les lots suremballés (Ls) depuis les moyens de réception (50) jusqu'aux caisses (76) alimentées par les moyens d'alimentation (78) en caisses et évacuées, une fois emplies des produits suremballés par les moyens d'évacuation (86) des caisses (76) emplies,
**caractérisé par le fait que** :
- les moyens de distribution (38) et les moyens de chargement (22) sont regroupés au sein d'un poste de distribution et de chargement des lots préparatoires (LP) et les moyens de fermeture (72) et les moyens de déchargement (74) sont regroupés au sein d'un poste de fermeture et de déchargement des lots suremballés (Ls) ;
- les moyens de réception (50) comportent une première paire de conformateur-navettes (52) aptes à la mise en volume des flans de suremballage (F) autour des produits (A) pour recevoir les lots préparatoires (LP) ;
- les conformateur-navettes (52) de la première paire sont agencés sur une première voie de distribution (V-1) et aptes à être déplacés le long de la première voie de distribution (V-1) en opposition de phase l'un par rapport à l'autre, de sorte que, en fonctionnement lorsque l'un des conformateur-navettes (52) de la première paire est en position dans le poste de distribution et de chargement des lots préparatoires (LP) l'autre des conformateur-navettes (52) de la première paire est en position dans le poste de fermeture et de déchargement des lots suremballés (Ls) et vice- versa.

2. Dispositif selon la revendication 1, comprenant le poste de distribution et de chargement des lots préparatoires (LP) et le poste de fermeture et de déchargement des lots suremballés (Ls) uniquement.

3. Dispositif selon la revendication 1 ou 2, comprenant des moyens de disposition (73) de matière adhésive apte à permettre que de la matière adhésive soit disposée sur une portion des flans de suremballage (F) mis en volume et ouverts de manière à maintenir fermés les lots suremballés (Ls) comprenant les flans de suremballage (F) mis en volume et refermés.

4. Dispositif selon la revendication 3, comprenant en outre l'une des caractéristiques suivantes :
- les moyens de disposition (73) de matière adhésive sont agencés à proximité de la première voie de distribution (V-1), entre le poste de distribution et de chargement des lots préparatoires (LP) et le poste de fermeture et de déchargement des lots suremballés (Ls), de manière à permettre la disposition à la volée de la matière adhésive sur les portions des flans de suremballage (F) mis en volume et ouverts lors des passages de ces flans de suremballage (F) mis en volume et ouverts entre le poste de distribution et de chargement des lots préparatoires (LP) et le poste de fermeture et de déchargement des lots suremballés (Ls) ;
- les moyens de disposition (73) de matière adhésive sont agencés dans le poste de fermeture et de déchargement des lots suremballés (Ls), de manière à permettre la disposition de matière adhésive sur les portions des flans de suremballage (F) mis en volume et ouverts lorsque ces flans de suremballage (F) mis en volume et ouverts sont en position dans le poste de fermeture et de déchargement des lots suremballés (Ls) et avant la mise en oeuvre des moyens de fermeture (72).

5. Dispositif selon l'une quelconque des revendications 1 à 4, comprenant des moyens de distribution d'éléments d'information ou d'ornementation aptes à apposer des éléments d'information ou d'ornementation sur une portion des flans de suremballage (F) mis en volume et ouverts.

6. Dispositif selon la revendication 5, dans lequel les moyens de distribution d'éléments d'information ou d'ornementation sont agencés à proximité de la première voie de distribution (V-1), entre le poste de distribution et de chargement des lots préparatoires (LP) et le poste de fermeture et de déchargement des lots suremballés (Ls), de manière à permettre la distribution à la volée des éléments d'information ou d'ornementation sur les portions des flans de suremballage (F) mis en volume et ouverts lors des passages de ces flans de suremballage (F) mis en volume et ouverts entre le poste de distribution et de chargement des lots préparatoires (LP) et le poste de fermeture et de déchargement des lots suremballés (Ls),
et lorsqu'elle dépend de la revendication 4, dans lequel les moyens de disposition (73) de matière adhésive et les moyens de distribution d'éléments d'ornementation sont structurellement et fonctionnellement liés entre eux.

7. Dispositif selon l'une quelconque des revendications 5 à 6, dans lequel les éléments d'information - ou d'ornementations sont choisis parmi : de l'encre, des étiquettes autocollantes et analogues.

8. Dispositif selon l'une quelconque des revendications 1 à 7, dans lequel les moyens de réception (50) comportent une deuxième paire de conformateur-navettes (52') aptes à la mise en volume les flans de suremballage (F) autour des produits (A) pour recevoir les lots préparatoires (LP) ;
les conformateur-navettes (52') de la deuxième paire étant agencés sur une deuxième voie de distribution (V2) et aptes à être déplacés le long de la deuxième voie de distribution (V2) en opposition de phase l'un par rapport à l'autre, de sorte que, en fonctionnement lorsque l'un des conformateur-navettes (52') de la deuxième paire est en position dans le poste de distribution et de chargement des lots préparatoires (LP) l'autre des conformateur-navettes (52') de la deuxième paire est en position dans le poste de fermeture et de déchargement des lots suremballés (Ls) et vice-versa.

9. Dispositif d'emballage selon l'une quelconque des revendication 1 à 8, dans lequel la première et/ou la deuxième voie de distribution (V-1, V2) comporte(nt) un rail de support (56, 56') s'étendant selon une direction longitudinal ; des moyens de transmission (58, 58') supportés par le rail de support (56, 56') et aptes à entraîner les conformateur-navettes (52, 52') dans un mouvement de va-et-vient selon la direction longitudinale du rail de support (56, 56') et un moteur d'entraînement (60, 60') apte à mettre en mouvement les moyens de transmission (58, 58'),
et optionnellement dans lequel les moyens de transmission (58, 58') présentent une première portion et une deuxième portion aptes à entraîner, respectivement, l'un et l'autre des conformateur-navettes (52, 52') de la première paire et/ou de la deuxième paire dans des sens opposés,
et notamment dans lequel les moyens de transmission (58, 58') comprennent un ou deux éléments de transmission fermés, tel qu'une courroie ou une chaîne.

10. Dispositif d'emballage selon la revendication 9, en ce qu'elle dépend de la revendication 8, comprenant au moins l'une des caractéristiques suivantes :
- le rail de support (56') de la deuxième voie de distribution (V2) est parallèle et en regard du rail de support (56) de la première voie de distribution,
- le moteur d'entraînement (60) de la première voie de distribution (V-1) constitue également le moteur d'entraînement de la deuxième voie de distribution (V2).

11. Procédé de suremballage de produits (A) identiques ou similaires, et d'encaissage des produits (A) suremballés, comprenant une pluralité d'étapes consistant à :
- disposer de moyens d'alimentation (32) en flans de suremballage (F) à plat, de moyens d'alimentation (32) en produits (A) mobiles selon un flux axial entrant (10), de moyens d'alimentation (78) en caisses (76) vides de produits (A) et de moyens d'évacuation (86) des caisses (76) emplies des produits (A) suremballés mobiles selon un flux axial sortant (80) ;
- distribuer, de façon séquentielle, des flans de suremballage (F) à plat depuis les moyens d'alimentation (32) en flans de suremballage (F) jusqu'à des moyens de réception (50) en creux ; et
- charger, de façon séquentielle, des produits (A) depuis les moyens d'alimentation (12) en produits (A) dans les moyens de réception (50), de manière à constituer des lots préparatoires (LP) composés des produits (A) et, autour, des flans de suremballage (F) mis en volume et ouverts ;
- refermer, de façon séquentielle, les flans de suremballage (F) mis en volume et ouverts des lots préparatoires (LP) de manière à constituer des lots suremballés (Ls) composés de produits (A) suremballés au moyen des flans de suremballage (F) mis en volume et refermés ;
- décharger, de façon séquentielle, les lots suremballés (Ls) depuis les moyens de réception (50) jusqu'aux caisses (76) alimentées par les moyens d'alimentation (78) en caisses (76) et évacuées, une fois emplies des produits (A) suremballés par les moyens d'évacuation (86) des caisses (R) emplies ;
**caractérisé par le fait que** les moyens de réception (50) comportent une première paire de conformateur-navettes (52) participant, alternativement, à la mise en volume les flans de suremballage (F) autour des produits (A) lors de la réception des lots préparatoires (LP) ;
**par le fait que** lors d'une première phase
- les étapes de distribution des flans de suremballage (F) et de chargement des produits (A) sont réalisées l'une après l'autre au sein d'un poste de distribution et de chargement des lots préparatoires (LP) où se trouve l'un des conformateur-navettes (52) de la première paire et, simultanément ;
- les étapes de fermeture des flans de suremballage (F) mis en volume et ouverts et de déchargement des lots suremballés (Ls) jusqu'aux caisses (R) sont réalisées l'une après l'autre au sein d'un poste de fermeture et de déchargement des lots suremballés (Ls) où se trouve l'autre des conformateur-navettes (52) de la première paire ;
et **par le fait que** lors d'une deuxième phase
- les conformateur-navettes (52) de la première paire, agencés sur une première voie de distribution (V-[iota]), sont déplacés le long de la première voie de distribution (V-1) en opposition de phase l'un par rapport à l'autre, de sorte que l'un des conformateur-navettes (52) de la première paire est déplacé depuis le poste de distribution et de chargement des lots préparatoires (LP) et vers le poste de fermeture et de déchargement des lots suremballés (Ls) tandis que l'autre des conformateur-navettes (52) de la première paire est déplacé depuis le poste de fermeture et de déchargement des lots suremballés (Ls) et vers le poste de distribution et de chargement des lots préparatoires (LP).

12. Procédé selon la revendication 11, dans lequel sont utilisés le poste de distribution et de chargement des lots préparatoires (LP) et le poste de fermeture et de déchargement des lots suremballés (Ls) uniquement,
le procédé comprenant une étape consistant à distribuer une matière adhésive sur une portion des flans de suremballage (F) mis en volume et ouverts de manière à maintenir fermés les lots suremballés (Ls) comprenant les flans de suremballage (F) mis en volume et refermés,
le procédé comprenant en outre l'une des caractéristiques suivantes :
- l'étape de distribution de la matière adhésive consiste à disposer à la volée, entre le poste de distribution et de chargement des lots préparatoires (LP) et le poste de fermeture et de déchargement des lots suremballés (Ls), de la matière adhésive sur les portions des flans de suremballage (F) mis en volume et ouverts lors des passages de ces flans de suremballage (F) mis en volume et ouverts entre ledit poste de distribution et de chargement des lots préparatoires (LP) et ledit poste de fermeture et de déchargement des lots suremballés (Ls), avant la mise en oeuvre de l'étape de fermeture des flans de suremballages (F) ;
- l'étape de distribution de la matière adhésive consiste à distribuer, au sein du poste de fermeture et de déchargement des lots suremballés (Ls), de la matière adhésive sur les portions des flans de suremballage (F) mis en volume et ouverts lorsque ces flans de suremballage (F) mis en volume et ouverts sont en position dans le poste de fermeture et de déchargement des lots suremballés (Ls), avant la mise en oeuvre de l'étape de fermeture des flans de suremballages (F).

13. Procédé selon l'une quelconque des revendications 11 à 12, comprenant une étape consistant à distribuer des éléments d'information ou d'ornementation de manière à apposer ces éléments d'information ou d'ornementation sur une portion des flans de suremballage (F) mis en volume et ouverts.,
et notamment dans lequel l'étape de distribution des éléments d'information ou d'ornementation consiste à distribuer à la volée, entre le poste de distribution et de chargement des lots préparatoires (LP) et le poste de fermeture et de déchargement des lots suremballés (Ls), des éléments d'information ou d'ornementation sur les portions des flans de suremballage (F) mis en volume et ouverts lors des passages de ces flans de suremballage (F) mis en volume et ouverts entre le poste de distribution et de chargement des lots préparatoires (LP) et le poste de fermeture et de déchargement des lots suremballés (Ls).

14. Procédé selon l'une quelconque des revendications 11 à 13,
- dans lequel les moyens de réception comportent une deuxième paire de conformateur-navettes (52') participant alternativement à la mise en volume des flans de suremballage (F) autour des produits (A) lors de la réception des lots préparatoires (LP) ;
- dans lequel lors de la première phase, l'un des conformateur-navettes (52') de la deuxième paire est en position dans le poste de distribution et de chargement des lots préparatoires (LP) tandis que l'autre des conformateur-navettes (52') de la deuxième paire est en position dans le poste de fermeture et de déchargement des lots suremballés (Ls) ;
- dans lequel lors de la deuxième phase, les conformateur-navettes (52') de la deuxième paire, agencés sur une deuxième voie de distribution (V2), sont déplacés le long de la deuxième voie de distribution (V2) en opposition de phase l'un par rapport à l'autre de sorte que l'un des conformateur-navettes (52') de la deuxième paire est déplacé depuis le poste de distribution et de chargement des lots préparatoires (LP) et vers le poste de fermeture et de déchargement des lots suremballés (Ls) tandis que l'autre des conformateur-navettes (52') de la deuxième paire est déplacé depuis le poste de fermeture et de déchargement des lots suremballés (Ls) et vers le poste de distribution et de chargement des lots préparatoires (LP).

15. Procédé selon la revendication 14, dans lequel les conformateur-navettes (52, 52') de la première paire et les conformateur-navettes (52, 52') de la deuxième paire sont entraînés par un moteur d'entraînement (60) unique.

## Patentansprüche

1. Vorrichtung zur Umverpackung gleicher oder ähnlicher Produkte (A) und zur Kistenverpackung der umverpackten Produkte (A), umfassend:
- Mittel zur Zufuhr (32) von flachen Umverpackungszuschnitten (F) und Mittel zur Zufuhr (12) von Produkten (A), die entlang eines axialen Eingangsstroms (10) beweglich sind, Mittel zur Zufuhr (78) von Kisten (76), die keine Produkte (A) beinhalten, und Mittel zur Abfuhr (86) der mit den umverpackten Produkten (A) gefüllten Kisten (76), die entlang eines axialen Ausgangsstroms (80) beweglich sind;
- Verteilungsmittel (38), die geeignet sind, flache Umverpackungszuschnitte (F) in sequenzieller Weise aus den Mitteln zur Zufuhr (32) von Umverpackungszuschnitten (F) auf vertiefte Aufnahmemittel (50) zu verteilen;
- Lademittel (22), die geeignet sind, Produkte (A) in sequenzieller Weise aus den Mitteln zur Zufuhr (12) von Produkten (A) in die Aufnahmemittel (50) zu laden, um Vorbereitungschargen (LP) zu bilden, die aus den Produkten (A) und ringsum aus den aufgestellten und geöffneten Umverpackungszuschnitten (F) zusammengesetzt sind;
- Schließungsmittel (72) die geeignet sind, die aufgestellten und geöffneten Umverpackungszuschnitte (F) der Vorbereitungschargen (LP) zu schließen, um umverpackte Chargen (Ls) zu bilden, die aus Produkten (A), welche mittels der aufgestellten und geschlossenen Umverpackungszuschnitte (F) umverpackt sind, zusammengesetzt sind;
- Entlademittel (74), die geeignet sind, die umverpackten Chargen (Ls) in sequenzieller Weise aus den Aufnahmemitteln (50) in die Kisten (76), welche durch die Mittel zur Zufuhr (78) von Kisten zugeführt und, nachdem sie mit den umverpackten Produkten gefüllt wurden, durch die Mittel zur Abfuhr (86) der gefüllten Kisten (76) abgeführt werden, zu entladen,
**dadurch gekennzeichnet, dass**:
- die Verteilungsmittel (38) sowie die Lademittel (22) innerhalb einer Station zum Verteilen und Laden der Vorbereitungschargen (LP) gruppiert sind und die Schließungsmittel (72) sowie die Entlademittel (74) innerhalb einer Station zum Schließen und Entladen der umverpackten Chargen (Ls) gruppiert sind;
- die Aufnahmemittel (50) ein erstes Paar Formgebungsschiffchen (52) aufweisen, die geeignet sind, die Umverpackungszuschnitte (F) um die Produkte (A) aufzurichten, um die Vorbereitungschargen (LP) aufzunehmen;
- die Formgebungsschiffchen (52) des ersten Paars auf einem ersten Verteilweg (V-1) angeordnet und geeignet sind, entlang des ersten Verteilwegs (V-1) gegenphasig zueinander bewegt zu werden, sodass, wenn sich im Betrieb das eine der Formgebungsschiffchen (52) des ersten Paars in der Station zum Verteilen und Laden der Vorbereitungschargen (LP) in Position befindet, sich das andere der Formgebungsschiffchen (52) des ersten Paars in der Station zum Schließen und Entladen der umverpackten Chargen (Ls) in Position befindet und umgekehrt.

2. Vorrichtung nach Anspruch 1, umfassend lediglich die Station zum Verteilen und Laden der Vorbereitungschargen (LP) und die Station zum Schließen und Entladen der umverpackten Chargen (Ls).

3. Vorrichtung nach Anspruch 1 oder 2, umfassend Mittel zur Aufbringung (73) von Klebstoff, die geeignet sind zu ermöglichen, dass auf einem Abschnitt der aufgestellten und geöffneten Umverpackungszuschnitte (F) Klebstoff aufgebracht wird, um die umverpackten Chargen (Ls), welche die aufgestellten und geschlossenen Umverpackungszuschnitte (F) umfassen, verschlossen zu halten.

4. Vorrichtung nach Anspruch 3, umfassend ferner eine der folgenden Eigenschaften:
- die Mittel zur Aufbringung (73) von Klebstoff sind in der Nähe des ersten Verteilwegs (V-1) zwischen der Station zum Verteilen und Laden der Vorbereitungschargen (LP) und der Station zum Schließen und Entladen der umverpackten Chargen (Ls) angeordnet, um die verzögerungsfreie Aufbringung des Klebstoffs auf den Abschnitten der aufgestellten und geöffneten Umverpackungszuschnitte (F) während der Übergänge dieser aufgestellten und geöffneten Umverpackungszuschnitte (F) zwischen der Station zum Verteilen und Laden der Vorbereitungschargen (LP) und der Station zum Schließen und Entladen der umverpackten Chargen (Ls) zu ermöglichen;
- die Mittel zur Aufbringung (73) des Klebstoffs sind in der Station zum Schließen und Entladen der umverpackten Chargen (Ls) angeordnet, um die Aufbringung des Klebstoffs auf den Abschnitten der aufgestellten und geöffneten Umverpackungszuschnitte (F) zu ermöglichen, wenn sich diese aufgestellten und geöffneten Umverpackungszuschnitte (F) in der Station zum Schließen und Entladen der umverpackten Chargen (Ls) in Position befinden, und zwar vor der Anwendung der Schließungsmittel (72).

5. Vorrichtung nach einem der Ansprüche 1 bis 4, umfassend Mittel zur Verteilung von Informations- oder Verzierungselementen, die geeignet sind, Informations- oder Verzierungselemente auf einem Abschnitt der aufgestellten und geöffneten Umverpackungszuschnitte (F) anzubringen.

6. Vorrichtung nach Anspruch 5, wobei die Mittel zur Verteilung von Informations- oder Verzierungselementen in der Nähe des ersten Verteilwegs (V-1) zwischen der Station zum Verteilen und Laden der Vorbereitungschargen (LP) und der Station zum Schließen und Entladen der umverpackten Chargen (Ls) angeordnet sind, um die verzögerungsfreie Verteilung der Informations- bzw. Verzierungselemente auf den Abschnitten der aufgestellten und geöffneten Umverpackungszuschnitte (F) während der Übergänge dieser aufgestellten und geöffneten Umverpackungszuschnitte (F) zwischen der Station zum Verteilen und Laden der Vorbereitungschargen (LP) und der Station zum Schließen und Entladen der umverpackten Chargen (Ls) zu ermöglichen,
und, sofern von Anspruch 4 abhängig, wobei die Mittel zur Aufbringung (73) von Klebstoff und die Mittel zur Verteilung von Verzierungselementen strukturell und funktional miteinander verbunden sind.

7. Vorrichtung nach einem der Ansprüche 5 bis 6, wobei die Informations- oder Verzierungselemente ausgewählt sind aus: Tinte, selbstklebenden Etiketten und ähnlichem.

8. Vorrichtung nach einem der Ansprüche 1 bis 7, wobei die Aufnahmemittel (50) ein zweites Paar Formgebungsschiffchen (52') aufweisen, die geeignet sind, die Umverpackungszuschnitte (F) um die Produkte (A) aufzurichten, um die Vorbereitungschargen (LP) aufzunehmen;
wobei die Formgebungsschiffchen (52') des zweiten Paars auf einem zweiten Verteilweg (V2) angeordnet und geeignet sind, entlang des zweiten Verteilwegs (V2) gegenphasig zueinander bewegt zu werden, sodass, wenn sich im Betrieb das eine der Formgebungsschiffchen (52') des zweiten Paars in der Station zum Verteilen und Laden der Vorbereitungschargen (LP) in Position befindet, sich das andere der Formgebungsschiffchen (52') des zweiten Paars in der Station zum Schließen und Entladen der umverpackten Chargen (Ls) in Position befindet und umgekehrt.

9. Verpackungsvorrichtung nach einem der Ansprüche 1 bis 8, wobei der erste und/oder der zweite Verteilweg (V-1, V2) eine Tragschiene (56, 56'), die sich in einer Längsrichtung erstreckt; Übertragungsmittel (58, 58'), die von der Tragschiene (56, 56') getragen werden und geeignet sind, die Formgebungsschiffchen (52, 52') in einer Hin- und Herbewegung in der Längsrichtung der Tragschiene (56, 56') anzutreiben, und einen Antriebsmotor (60, 60'), der geeignet ist, die Übertragungsmittel (58, 58') in Bewegung zu versetzen, aufweisen und wobei optional die Übertragungsmittel (58, 58') einen ersten Abschnitt und einen zweiten Abschnitt aufweisen, die geeignet sind, jeweils das eine und das andere Formgebungsschiffchen (52, 52') des ersten Paars und/oder des zweiten Paars in entgegengesetzte Richtungen anzutreiben, und wobei insbesondere die Übertragungsmittel (58, 58') ein oder zwei geschlossene Übertragungselemente, wie beispielsweise einen Riemen oder eine Kette, umfassen.

10. Verpackungsvorrichtung nach Anspruch 9, soweit von Anspruch 8 abhängig, umfassend zumindest eine der folgenden Eigenschaften:
- die Tragschiene (56') des zweiten Verteilwegs (V2) ist parallel zur Tragschiene (56) des ersten Verteilwegs und dieser zugewandt,
- der Antriebsmotor (60) des ersten Verteilweg (V-1) stellt auch den Antriebsmotor des zweiten Verteilwegs (V2) dar.

11. Verfahren zur Umverpackung gleicher oder ähnlicher Produkte (A) und zur Kistenverpackung der umverpackten Produkte (A), umfassend eine Vielzahl von Schritten, bestehend aus:
- dem Anordnen von Mitteln zur Zufuhr (32) von flachen Umverpackungszuschnitten (F), von Mitteln zur Zufuhr (32) von Produkten (A), die entlang eines axialen Eingangsstroms (10) beweglich sind, von Mitteln zur Zufuhr (78) von Kisten (76), die keine Produkte (A) beinhalten, und von Mitteln zur Abfuhr (86) der mit den umverpackten Produkten (A) gefüllten Kisten (76), die entlang eines axialen Ausgangsstroms (80) beweglich sind;
- dem sequentiellen Verteilen der flachen Umverpackungszuschnitte (F) aus den Mitteln zur Zufuhr (32) von Umverpackungszuschnitten (F) auf vertiefte Aufnahmemittel (50) und
- dem sequenziellen Laden der Produkte (A) aus den Mitteln zur Zufuhr (12) von Produkten (A) in die Aufnahmemittel (50), um Vorbereitungschargen (LP) zu bilden, die aus den Produkten (A) und ringsum aus den aufgestellten und geöffneten Umverpackungszuschnitten (F) zusammengesetzt sind;
- dem sequenziellen Schließen der aufgestellten und geöffneten Umverpackungszuschnitte (F) der Vorbereitungschargen (LP), um umverpackte Chargen (Ls) zu bilden, die aus Produkten (A), welche mittels der aufgestellten und geschlossenen Umverpackungszuschnitte (F) umverpackt sind, zusammengesetzt sind;
- dem sequenziellen Entladen der umverpackten Chargen (Ls) aus den Aufnahmemitteln (50) in die Kisten (76), die durch die Mittel zur Zufuhr (78) von Kisten (76) zugeführt und, nachdem sie mit den umverpackten Produkten (A) gefüllt wurden, durch die Mittel zur Abfuhr (86) der gefüllten Kisten (R) abgeführt werden;
**dadurch gekennzeichnet, dass** die Aufnahmemittel (50) ein erstes Paar Formgebungsschiffchen (52) aufweisen, die bei der Aufnahme der Vorbereitungschargen (LP) abwechselnd zur Aufrichtung der Umverpackungszuschnitte (F) um die Produkte (A) beitragen;
dass während einer ersten Phase
- die Schritte des Verteilens der Umverpackungszuschnitte (F) und des Ladens der Produkte (A) nacheinander innerhalb einer Station zum Verteilen und Laden der Vorbereitungschargen (LP), wo sich das eine der Formgebungsschiffchen (52) des ersten Paars befindet, ausgeführt werden und gleichzeitig
- die Schritte des Schließens der aufgestellten und geöffneten Umverpackungszuschnitte (F) und des Entladens der umverpackten Chargen (Ls) in die Kisten (R) nacheinander innerhalb einer Station zum Schließen und Entladen der umverpackten Chargen (Ls), wo sich das andere der Formgebungsschiffchen (52) des ersten Paars befindet, ausgeführt werden;
und dass während einer zweiten Phase
- die Formgebungsschiffchen (52) des ersten Paars, die auf einem ersten Verteilweg (V-[iota]) angeordnet sind, entlang des ersten Verteilwegs (V-1) gegenphasig zueinander bewegt werden, sodass das eine der Formgebungsschiffchen (52) des ersten Paars von der Station zum Verteilen und Laden der Vorbereitungschargen (LP) zur Station zum Schließen und Entladen der umverpackten Chargen (Ls) bewegt wird, während das andere der Formgebungsschiffchen (52) des ersten Paars von der Station zum Schließen und Entladen der umverpackten Chargen (Ls) zur Station zum Verteilen und Laden der Vorbereitungschargen (LP) bewegt wird.

12. Verfahren nach Anspruch 11, wobei lediglich die Station zum Verteilen und Laden der Vorbereitungschargen (LP) und die Station zum Schließen und Entladen der umverpackten Chargen (Ls) genutzt werden,
wobei das Verfahren einen Schritt umfasst, der darin besteht, einen Klebstoff auf einem Abschnitt der aufgestellten und geöffneten Umverpackungszuschnitte (F) zu verteilen, um die umverpackten Chargen (Ls), welche die aufgestellten und geschlossenen Umverpackungszuschnitte (F) umfassen, verschlossen zu halten, und wobei das Verfahren ferner einer der folgenden Eigenschaften umfasst:
- der Schritt des Verteilens des Klebstoffs besteht darin, zwischen der Station zum Verteilen und Laden der Vorbereitungschargen (LP) und der Station zum Schließen und Entladen der umverpackten Chargen (Ls) Klebstoff verzögerungsfrei auf die Abschnitte der aufgestellten und geöffneten Umverpackungszuschnitte (F) während der Übergänge dieser aufgestellten und geöffneten Umverpackungszuschnitte (F) zwischen der Station zum Verteilen und Laden der Vorbereitungschargen (LP) und der Station zum Schließen und Entladen der umverpackten Chargen (Ls) aufzubringen, bevor der Schritt des Schließens der Umverpackungszuschnitte (F) angewandt wird;
- der Schritt des Verteilens des Klebstoffs besteht darin, innerhalb der Station zum Schließen und Entladen der umverpackten Chargen (Ls) auf den Abschnitten der aufgestellten und geöffneten Umverpackungszuschnitte (F) Klebstoff zu verteilen, wenn sich diese aufgestellten und geöffneten Umverpackungszuschnitte (F) in der Station zum Schließen und Entladen der umverpackten Chargen (Ls) in Position befinden, bevor der Schritt des Schließens der Umverpackungszuschnitte (F) angewandt wird.

13. Verfahren nach einem der Ansprüche 11 bis 12, umfassend einen Schritt, bestehend aus dem Verteilen von Informations- oder Verzierungselementen, um diese Informations- oder Verzierungselemente auf einem Abschnitt der aufgestellten und geöffneten Umverpackungszuschnitte (F) anzubringen,
und wobei insbesondere der Schritt des Verteilens der Informations- bzw. Verzierungselemente darin besteht, zwischen der Station zum Verteilen und Laden der Vorbereitungschargen (LP) und der Station zum Schließen und Entladen der umverpackten Chargen (Ls) verzögerungsfrei Informations- oder Verzierungselemente auf den Abschnitten der aufgestellten und geöffneten Umverpackungszuschnitte (F) während der Übergänge dieser aufgestellten und geöffneten Umverpackungszuschnitte (F) zwischen der Station zum Verteilen und Laden der Vorbereitungschargen (LP) und der Station zum Schließen und Entladen der umverpackten Chargen (Ls) zu verteilen.

14. Verfahren nach einem der Ansprüche 11 bis 13,
- wobei die Aufnahmemittel ein zweites Paar Formgebungsschiffchen (52') aufweisen, die bei der Aufnahme der Vorbereitungschargen (LP) abwechselnd zur Aufrichtung der Umverpackungszuschnitte (F) um die Produkte (A) beitragen;
- wobei während der ersten Phase sich das eine der Formgebungsschiffchen (52') des zweiten Paars in der Station zum Verteilen und Laden der Vorbereitungschargen (LP) in Position befindet, während sich das andere der Formgebungsschiffchen (52') des zweiten Paars in der Station zum Schließen und Entladen der umverpackten Chargen (Ls) in Position befindet;
- wobei während der zweiten Phase die auf einem zweiten Verteilweg (V2) angeordneten Formgebungsschiffchen (52') des zweiten Paars entlang des zweiten Verteilweg (V2) gegenphasig zueinander bewegt werden, sodass das eine der Formgebungsschiffchen (52') des zweiten Paars von der Station zum Verteilen und Laden der Vorbereitungschargen (LP) zur Station zum Schließen und Entladen der umverpackten Chargen (Ls) bewegt wird, während das andere der Formgebungsschiffchen (52') des zweiten Paars von der Station zum Schließen und Entladen der umverpackten Chargen (Ls) zur Station zum Verteilen und Laden der Vorbereitungschargen (LP) bewegt wird.

15. Verfahren nach Anspruch 14, wobei die Formgebungsschiffchen (52, 52') des ersten Paars und die Formgebungsschiffchen (52, 52') des zweiten Paars durch einen einzigen Antriebsmotor (60) angetrieben werden.

## Claims

1. Device for overwrapping identical or similar products (A), and boxing overwrapped products (A), comprising:
■ means (32) for supplying flat overwrapping blanks (F) and means (12) for supplying products (A), moving in an incoming axial stream (10), means (78) for supplying boxes (76) empty of products (A) and means (86) for carrying away boxes (76) filled with overwrapped products (A), moving in an outgoing axial stream (80);
■ distribution means (38) able to distribute, in a sequential manner, flat overwrapping blanks (F) from the means (32) for supplying overwrapping blanks (F) to recessed receiving means (50);
■ loading means (22) able to load products (A) sequentially from the means (12) for supplying products (A) into the receiving means (50), so as to form preparatory batches (L_{P}) composed of products (A) and, around them, erected and open overwrapping blanks (F);
■ closing means (72) able to close sequentially the erected and open overwrapping blanks (F) onto the preparatory batches (L_{P}) so as to form overwrapped batches (L_{S}) composed of products (A) overwrapped with erected and closed overwrapping blanks (F);
■ unloading means (74) able to offload the overwrapped batches (L_{S}) sequentially from the receiving means (50) to the boxes (76) supplied by the means (78) for supplying boxes and carried away, once filled with overwrapped products, by the means (86) for carrying away filled boxes (76),
**characterized by** the fact that:
■ the distributing means (38) and the loading means (22) are grouped in a distribution and loading station for preparatory batches (L_{P}), and the closing means (72) and offloading means (74) are grouped in a closing and offloading station for overwrapped batches (L_{S});
■ the receiving means (50) comprise a first pair of shuttle shapers (52) able to erect overwrapping blanks (F) around products (A) in order to receive the preparatory batches (L_{P});
■ the shuttle shapers (52) of the first pair are arranged on a first distribution path (V₁) and are able to be moved along the first distribution path (V₁) in phase opposition relative to one another, such that, during operation, when one of the shuttle shapers (52) of the first pair is in position in the distribution and loading station for preparatory batches (L_{P}), the other of the shuttle shapers (52) of the first pair is in position in the closing and offloading station for overwrapped batches (L_{S}), and vice versa.

2. Device according to claim 1, comprising the distribution and loading station for preparatory batches (L_{P}) and the closing and offloading station for overwrapped batches (L_{S}) only.

3. Device according to claim 1 or 2, comprising adhesive material placement means (73) which allow placing adhesive material on a portion of the erected and open overwrapping blanks (F) so as to keep closed the overwrapped batches (L_{S}) comprising the erected and closed overwrapping blanks (F).

4. Device according to claim 3, further comprising one of the following features:
- the adhesive material placement means (73) are arranged near the first distribution path (V₁), between the distribution and loading station for preparatory batches (L_{P}) and the closing and offloading station for overwrapped batches (L_{S}), in a manner that allows on the fly placement of adhesive material on the portions of the erected and open overwrapping blanks (F) during the passage of these erected and open overwrapping blanks (F) between the distribution and loading station for preparatory batches (L_{P}) and the closing and offloading station for overwrapped batches (L_{S});
- the adhesive material placement means (73) are arranged in the closing and offloading station for overwrapped batches (L_{S}), in a manner that allows the placement of adhesive material on the portions of the erected and open overwrapping blanks (F) when these erected and open overwrapping blanks (F) are in position in the closing and offloading station for overwrapped batches (L_{S}) and before making use of the closing means (72).

5. Device according to any of claims 1 to 4, comprising means for distributing informational or decorative elements, able to affix informational or decorative elements onto a portion of the erected and open overwrapping blanks (F).

6. Device according to claim 5, wherein the means for distributing informational or decorative elements are arranged in proximity to the first distribution path (V₁), between the distribution and loading station for preparatory batches (L_{P}) and the closing and offloading station for overwrapped batches (L_{S}), in a manner that allows on the fly distribution of informational or decorative elements onto the portions of the erected and open overwrapping blanks (F) during the passage of these erected and open overwrapping blanks (F) between the distribution and loading station for preparatory batches (L_{P}) and the closing and offloading station for overwrapped batches (L_{S});
and, when dependent on claim 4, wherein the adhesive material placement means (73) and the means for distributing decorative elements are structurally and functionally linked to each other.

7. Device according to any of claims 5 to 6, wherein the informational or decorative elements are chosen from among: ink, self-sticking labels, and similar elements.

8. Device according to any of claims 1 to 7, wherein the receiving means (50) comprise a second pair of shuttle shapers (52') able to erect overwrapping blanks (F) around products (A) in order to receive the preparatory batches (L_{P});
the shuttle shapers (52') of the second pair being arranged on a second distribution path (V₂) and able to be moved along the second distribution path (V₂) in phase opposition relative to one another, such that, during operation, when one of the shuttle shapers (52') of the second pair is in position in the distribution and loading station for preparatory batches (L_{P}), the other of the shuttle shapers (52') of the second pair is in position in the closing and offloading station for overwrapped batches (L_{S}), and vice versa.

9. Wrapping device according to any of claims 1 to 8, wherein the first and/or second distribution path (V₁, V₂) comprise(s): a support rail (56, 56') extending in a longitudinal direction; transmission means (58, 58') supported by the support rail (56, 56') and able to drive the shuttle shapers (52, 52') in a back and forth movement along the longitudinal direction of the support rail (56, 56'); and a drive motor (60, 60') able to set the transmission means (58, 58') in motion;
and optionally wherein the transmission means (58, 58') present a first portion and a second portion respectively able to drive one and the other of the shuttle shapers (52, 52') of the first pair and/or of the second pair in opposite directions;
and notably wherein the transmission means (58, 58') comprise one or two closed transmission elements, such as a belt or chain.

10. Wrapping device according to claim 9 as dependent on claim 8, further comprising at least one of the following features:
- the support rail (56') of the second distribution path (V₂) is parallel and opposite the support rail (56) of the first distribution path (V₁);
- the drive motor (60) for the first distribution path (V₁) also constitutes the drive motor for the second distribution path (V₂).

11. Method for overwrapping identical or similar products (A), and for boxing overwrapped products (A), comprising a plurality of steps consisting of:
■ having means (32) for supplying flat overwrapping blanks (F), means (32) for supplying products (A) moving in an incoming axial stream (10), means (78) for supplying boxes (76) empty of products (A), and means (86) for carrying away boxes (76) filled with overwrapped products (A) moving in an outgoing axial stream (80);
■ sequentially distributing flat overwrapping blanks (F), from the means (32) for supplying overwrapping blanks (F) to recessed receiving means (50); and
■ sequentially loading products (A) from the means (12) for supplying products (A) into the receiving means (50), so as to form preparatory batches (L_{P}) composed of products (A) and, around them, erected and open overwrapping blanks (F);
■ sequentially closing the erected and open overwrapping blanks (F) onto the preparatory batches (L_{P}) so as to form overwrapped batches (L_{S}) composed of products (A) overwrapped with erected and closed overwrapping blanks (F);
■ sequentially offloading the overwrapped batches (L_{S}) from the receiving means (50) to the boxes (76) supplied by the means (78) for supplying boxes (76) and carried away, once filled with overwrapped products (A), by the means (86) for carrying away filled boxes (R);
**characterized by** the fact that the receiving means (50) comprise a first pair of shuttle shapers (52) which alternately participate in erecting overwrapping blanks (F) around products (A) during the receiving of preparatory batches (L_{P});
by the fact that during a first phase
■ the steps of distributing overwrapping blanks (F) and loading products (A) are performed one after the other within a distribution and loading station for preparatory batches (L_{P}) in which is located one of the shuttle shapers (52) of the first pair, and, simultaneously;
■ the steps of closing the erected and open overwrapping blanks (F) and offloading the overwrapped batches (L_{S}) to the boxes (R) are performed one after the other within a closing and offloading station for overwrapped batches (L_{S}) in which is located the other of the shuttle shapers (52) of the first pair;
and by the fact that during a second phase
■ the shuttle shapers (52) of the first pair, arranged on a first distribution path (V₋[iota]), are moved along the first distribution path (V₁) in phase opposition relative to one another, such that one of the shuttle shapers (52) of the first pair is moved from the distribution and loading station for preparatory batches (L_{P}) towards the closing and offloading station for overwrapped batches (L_{S}) while the other of the shuttle shapers (52) of the first pair is moved from the closing and offloading station for overwrapped batches (L_{S}) towards the distribution and loading station for preparatory batches (L_{P}).

12. Method according to claim 11, wherein only the distribution and loading station for preparatory batches (L_{P}) and the closing and offloading station for overwrapped batches (L_{S}) are used,
the method comprising a step consisting of distributing an adhesive material on a portion of the erected and open overwrapping blanks (F) in a manner that keeps closed the overwrapped batches (L_{S}) comprising the erected and closed overwrapping blanks (F), The method further comprising one of the following features:
- the step of distributing adhesive material consists of placing adhesive material, on the fly, between the distribution and loading station for preparatory batches (L_{P}) and the closing and offloading station for overwrapped batches (L_{S}), on the portions of the erected and open overwrapping blanks (F) during the passage of these erected and open overwrapping blanks (F) between said distribution and loading station for preparatory batches (L_{P}) and said closing and offloading station for overwrapped batches (L_{S}), before carrying out the step of closing the overwrapping blanks (F);
- the step of distributing adhesive material consists of distributing adhesive material, within the closing and offloading station for overwrapped batches (L_{S}), on the portions of the erected and open overwrapping blanks (F) when these erected and open overwrapping blanks (F) are in position in the closing and offloading station for overwrapped batches (L_{S}), before carrying out the step of closing the overwrapping blanks (F).

13. Method according to any of claims 11 to 12, comprising a step consisting of distributing informational or decorative elements in a manner that affixes these informational or decorative elements onto a portion of the erected and open overwrapping blanks (F);
and notably wherein the step of distributing informational or decorative elements consists of distributing, on the fly, between the distribution and loading station for preparatory batches (L_{P}) and the closing and offloading station for overwrapped batches (L_{S}), informational or decorative elements onto the portions of the erected and open overwrapping blanks (F) during the passage of these erected and open overwrapping blanks (F) between the distribution and loading station for preparatory batches (L_{P}) and the closing and offloading station for overwrapped batches (L_{S}).

14. Method according to any of claims 11 to 13,
■ wherein the receiving means comprise a second pair of shuttle shapers (52') which alternately participate in erecting the overwrapping blanks (F) around products (A) during the receiving of preparatory batches (L_{P});
■ wherein, during the first phase, one of the shuttle shapers (52') of the second pair is in position in the distribution and loading station for preparatory batches (L_{P}) while the other of the shuttle shapers (52') of the second pair is in position in the closing and offloading station for overwrapped batches (L_{S});
■ wherein, during the second phase, the shuttle shapers (52') of the second pair, arranged on a second distribution path (V₂), are moved along the second distribution path (V₂) in phase opposition relative to each other, such that one of the shuttle shapers (52') of the second pair is moved from the distribution and loading station for preparatory batches (L_{P}) towards the closing and offloading station for overwrapped batches (L_{S}) while the other of the shuttle shapers (52') of the second pair is moved from the closing and offloading station for overwrapped batches (L_{S}) towards the distribution and loading station for preparatory batches (L_{P}).

15. Method according to claim 14, wherein the shuttle shapers (52, 52') of the first pair and the shuttle shapers (52, 52') of the second pair are driven by a single drive motor (60).
